# FASCICULE DE BREVET EUROPEEN

(11) **EP 0 038 729 B1**
(45) Date de publication et mention de la délivrance du brevet: **27.06.1984**
(21) Numéro de dépôt: 81400510.4
(22) Date de dépôt: 30.03.1981
(51) Int. Cl.: B05C 1/08, B05C 1/04

(54) **Dispositif pour appliquer une couche d'enduction sur une bande de matériau circulant en continu**
Vorrichtung zum Aufbringen einer Beschichtungsschicht auf ein kontinuierlich durchlaufendes Band
Apparatus for applying a coating layer to a continuously travelling web

(30) Priorité: 16.04.1980 FR 8008553
(43) Date de publication de la demande: 28.10.1981
(73) Titulaire: D.C.M., F-92500 Rueil Malmaison (FR)
(72) Inventeur: Fara, Jacques Pierre, F-78110 Le Vesinet (FR)
(74) Mandataire: Lemoine, Robert

## Description

La présente invention concerne un dispositif pour appliquer en continu une couche d'enduction sur une bande de matériau circulant entre deux cylindres rotatifs s'appuyant l'un contre l'autre, ayant une vitesse de rotation égale à la vitesse de défilement de la bande et dont l'un d'eux est le cylindre applicateur de la couche d'enduction, du type comprenant une réserve contenant un produit d'enduction, un premier rouleau pour prélever en continu dans la réserve une quantité dosée de produit, des moyens pour entraîner le rouleau préleveur à une vitesse de rotation constante préréglée, et des moyens pour transférer le produit prélevé par le rouleau préleveur jusque sur le cylindre applicateur.

Les dispositifs d'enduction actuels sont conçus pour déposer des couches relativement épaisses de produits liquides ou faiblement visqueux sur des matériaux en bande très divers. Ils sont par exemple souvent utilisés pour appliquer des colles diluées dans des solvants sur des bandes de papier, de cellulose, de matière plastique ou d'aluminium. Ils ne donnent toutefois pas satisfaction quand les produits à appliquer ont une grande viscosité et doivent être déposés sous forme de film de faible épaisseur. En effet, ils ne permettent pas de déposer des produits visqueux tels que les colles sans solvants, surtout quand l'épaisseur maximum du film réalisé avec ces produits doit être comprise par exemple entre 0,4 et 5 g/m².

US-A-3 647 525 illustre l'état antérieur de la technique puisqu'il décrit un dispositif permettant d'appliquer un produit liquide ou faiblement visqueux sur une bande en mouvement, mais ne pouvant être utilisé de façon satisfaisante pour réaliser des enductions de faible épaisseur avec un produit très visqueux.

La présente invention se propose de memé- dier à cette lacune et, pour ce faire, elle a pour objet un dispositif d'enduction du type précité, qui se caractérise en ce que les moyens de transfert comprennent un second rouleau situé entre le rouleau préleveur et le cylindre applicateur, qui s'étend parallèlement à ceux-ci mais s'appuie seulement contre le cylindre applicateur, et un troisième rouleau s'appuyant contre le rouleau préleveur et le second rouleau, le troisième rouleau étant monté fou tandis que le second rouleau est entraîné en rotation par des moyens le faisant tourner dans le même sens que le rouleau préleveur.

Pendant le fonctionnement du dispositif d'enduction. le premier rouleau prélève en continu dans la réserve une quantité constante de produit qu'il dirige vers le troisième rouleau. Celui-ci entraîne alors avec lui le produit qu'il reçoit du premier rouleau et le dirige vers le second rouleau. A son tour, le second rouleau entraîne le produit qu'il reçoit du troisième rouleau et le dirige vers le cylindre qui l'applique contre l'une des faces de la bande en mouvement.

Comme les premier et second rouleaux sont commandés en rotation par des moyens d'entraînement différents, la couche du produit déposée par le troisième rouleau sur le second sera d'autant plus mince que celui-ci tournera plus vite que le premier rouleau. En réglant convenablement la vitesse du premier rouleau, il est donc possible de donner à l'épaisseur de la couche du produit transféré sur le second rouleau, et par conséquent sur la bande, une valeur constante pouvant être très faible.

Avantageusement, le dispositif d'enduction conforme à l'invention comporte en outre des moyens pour régler la pression du troisième rouleau sur les premier et second rouleaux. Cette autre disposition permet d'agir de façon encore plus précise sur l'épaisseur et la régularité de la couche de produit d'enduction déposée sur la bande. En réglant convenablement l'intensité de la pression avec laquelle le troisième rouleau s'appui sur les premier et second rouleaux, il est en effet possible de modifier la quantité de produit pouvant être transférée du premier au second rouleau et donc de contrôler avec une plus grande précision l'épaisseur et la régularité de la couche déposée sur la bande.

Selon un mode de réalisation préféré de l'invention, le troisième rouleau est porté à chacune de ses extrémités par des paliers s'appuyant sur des leviers articulés sur l'axe du premier rouleau, chaque palier étant déplaçable radialement par rapport au premier rouleau sous l'action d'un premier vérin pneumatique, tandis que chaque levier est susceptible de pivoter autour de l'axe du premier rouleau sous l'action d'un second vérin pneumatique.

Les vérins pneumatiques permettent bien entendu de doser avec précision la pression exercée par le troisième rouleau sur les deux autres.

Dans certains cas, il est par ailleurs avantageux que l'un au moins des rouleaux renferme des moyens de chauffage. En effet, lorsque le produit d'enduction est fortement visqueux, il est possible ainsi d'abaisser sa viscosité afin que son application sur la bande puisse s'effectuer dans les meilleures conditions. Des essais on montré qu'il était souhaitable de ramener la viscosité du produit autour de 2500 centipoises ou 2,5 poiseuille (m-^{1 -} kg . s-η.

De préférence, le troisième rouleau a une longueur égale à la largeur de la bande et est plus court que les deux autres rouleaux dont la longueur correspond à celle des cylindres de passage du matériau à enduire.

Le produit d'enduction n'est ainsi appliqué sur le second rouleau que sur une longueur égale à la largeur de la bande. Il s'ensuit que les opérations d'entretien ou de nettoyage du second rouleau et du cylindre qui s'appuie contre lui deviennent ainsi plus faciles.

On notera ici qu'en disposant de troisièmes rouleaux de longueur différente, il est possible d'enduire des bandes de toute largeur avec le même dispositif d'enduction.

Selon un mode de réalisation particulier, la réserve de produit s'étend entre le premier rouleau et un rouleau immobilisé en rotation et appliqué contre celui-ci par des moyens de serrage réglables. En réglant convenablement la pression de serrage exercée entre le rouleau fixe et le premier rouleau, on peut bien entendu contrôler le débit du produit d'enduction prélevé dans la réserve.

Un mode d'exécution de la présente invention sera décrit ci-après à titre d'exemple nullement limitatif en référence au dessin annexé dans lequel la figure unique est une vue latérale schématique du dispositif d'enduction conforme à l'invention.

Le dispositif d'enduction que l'on peut voir sur le dessin permet d'appliquer une couche de produit, par exemple une colle sans solvant, sur une bande de matériau 1 circulant à vitesse constante entre deux cylindres 2 et 3 s'appuyant l'un contre l'autre et dont la vitesse de rotation est égale à la vitesse de défilement de la bande. La bande 1, dont la tension est réglée d'une manière connue en soi, passe sur un cylindre d'entraînement 4 situé en amont du cylindre 2 et entre deux cylindres moteurs 5 et 6 situés en aval du cylindre 2 et au niveau desquels une autre bande de matériau 7 est appliquée contre la face enduite de la bande 1.

Conformément à l'invention, le dispositif d'enduction comprend une réserve 8 contenant le produit d'enduction, un premier rouleau 9 associé à la réserve 8 pour y prélever en continu une quantité dosée de produit, un second rouleau 10 s'appuyant contre le cylindre 3 et espacé du cylindre 9, et un troisième rouleau 11 monté fou, s'appuyant sur les rouleaux 9 et 10. Un moteur à courant continu Mᵢ, qui est relié à une source non représentée par l'intermédiaire d'un variateur de courant V et d'un potentiomètre P, est prévu pour entraîner le rouleau 9 avec une vitesse de rotation constante préréglée. Un second moteur à courant continu M₂, alimenté par l'intermédiaire du variateur V, permet quant à lui d'entraîner le rouleau 10 avec une vitesse de rotation constante égale à la vitesse de défilement de la bande 1.

On conçoit aisément qu'avec le potentiomètre P, il est possible de modifier la vitesse du rouleau 9 et donc de changer le rapport des vitesses des rouleaux 9 et 10.

Dans l'exemple représenté, le rouleau fou 11 est porté à chacune de ses extrémités par des paliers 12 montés sur des leviers 13 articulés sur l'axe du rouleau 9. Chaque palier 12 est relié à la tige 14 d'un vérin pneumatique 15 porté par le levier correspondant 13 et peut donc se déplacer radialement par rapport au rouleau 9 lorsque le vérin 15 est actionné. Il va de soi que l'actionnement des vérins 15 permet de doser la pression du rouleau 11 contre le rouleau 9.

D'autre part, chaque levier 13 est articulé à l'extrémité libre de la tige 16 d'un autre vérin pneumatique 17 dont le corps est articulé sur le bâti 18 du dispositif d'enduction. Ainsi, en actionnant convenablement les vérins 17, il est également possible de doser la pression du rouleau 11 sur le rouleau 10.

Il convient de noter ici qu'il serait possible de prévoir une variante de réalisation dans laquelle les leviers 13 seraient articulés non pas sur l'axe du rouleau 9, mais sur l'axe du rouleau 10.

La réserve de produit 8 est limitée latéralement par le rouleau 9 et un rouleau 19 immobilisé en rotation contre le rouleau 9 par des moyens de serrage réglables non représentés. Pour faciliter son nettoyage et pour permettre le rattrapage de son usure, le rouleau 19 est de préférence monté sur des roues libres grâce auxquelles il peut facilement être amené dans une autre position d'immobilisation.

Selon une disposition particulièrement avantageuse, l'un au moins des rouleaux 9, 10 et 11 est par ailleurs pourvu de moyens de chauffage tels que des canaux internes permettant la circulation d'un fluide caloporteur. Ainsi, lorsque le produit à déposer sur la bande 1 est particulièrement visqueux, il est possible d'abaisser sa viscosité à un point idéal d'utilisation, lequel se situe approximativement autour de 2500 centipoises ou 2,5 poiseuille (m-¹ - kg . s-¹). En réglant la température du fluide caloporteur, le dispositif d'enduction conforme à l'invention permet donc d'appliquer des produits dont les viscosités peuvent être réglées sur la même valeur pendant le traitement.

Pour être complet, on notera que le rouleau 11 a une longueur égale à la largeur de la bande 1 mais est plus court que les rouleaux 9 et 10 qui sont aussi longs que les cylindres 2 et 3.

On notera également que le rouleau 19 est de préférence réalisé en »Hypalon«, tandis que le rouleau 9 est en acier chromé, que le rouleau 11 est en élastomère, que le rouleau 10 est caoutchouté, que le cylindre 3 est en acier et que le cylindre 2 est caoutchouté.

Grâce au dispositif d'enduction conforme à l'invention, il est possible de déposer sur des bandes de matériaux très divers, une couche d'enduction très mince, même quand le produit à déposer présente une grande viscosité. Il suffit en effet de régler convenablement la vitesse de rotation du rouleau 9 par rapport à celle du rouleau 10 et de doser judicieusement la pression que le rouleau 11 exerce sur les rouleaux 9 et 10.

A titre d'exemple, on donnera ci-dessous les différents paramètres de fonctionnement qui ont été choisis pour déposer sur une bande de papier une colle sans solvant ayant une viscosité de 133 poises ou 13,3 pouseuille (m-^{1 -} kg . s-¹) à 20° C et devant former un film ayant une épaisseur de 0,9 g/m2.
- Vitesse de rotation du rouleau 10 (égale à la vitesse de défilement de la bande): 150 m/ mn.
- Vitesse de rotation du rouleau 9: 15 m/mn.
- Pression exercée entre les rouleaux 9 et 19: 4 bars.
- Pression exercée entre les rouleaux 9 et 11: 2,5 bars.

- Pression exercée entre le rouleaux 10 et 11: 2 bars.
- Pression exercée entre le rouleau 10 et le cylindre 3: 4 bars.
- Pression exercée entre les cylindres 2 et 3: 4 bars.
- Température du rouleau 9 dans lequel circule un fluide caloporteur: 35° C.

Le dispositif d'enduction conforme à l'invention peut être utilisé pour déposer une couche de produit sur des bandes de différentes largeurs. Il suffit en effet de le pourvoir d'un rouleau 11 dont la longueur est égale à la largeur de la bande à enduire. Il peut en outre fonctionner de façon satisfaisante quelle que soit la vitesse de défilement de la bande 1. Dans ce cas, il suffit en effet d'agir sur le variateur V pour que le moteur M₂ entraîne le rouleau 10 avec une vitesse de rotation égale à la vitesse de défilement et d'agir sur le potentiomètre P pour donner au rapport des vitesses de rotation des rouleaux 9 et 10, une valeur constante déterminée.

Selon l'épaisseur et la nature de la couche d'enduction à déposer, il convient bien entendu de régler le rapport des vitesses des rouleaux 9 et 10, de doser la pression exercée par le rouleau 11 sur les rouleaux 9 et 10, et de porter le fluide caloporteur à une température pour laquelle la viscosité du produit d'enduction peut prendre la valeur convenant le mieux pour l'enduction.

Le dispositif d'enduction qui vient d'être décrit est plus particulièrement destiné à appliquer une couche d'un produit tel qu'une colle sans solvant sur une bande circulant entre deux cylindres s'appuyant l'un contre l'autre. Il va de soi cependant qu'il n'est pas limité à cette application particulière et qu'il pourrait également être utilisé dans le cas où le produit d'enduction serait une encre et où la bande de matériau serait constituée par un cliché monté sur le cylindre 2.

## Revendications

1. Dispositif pour appliquer en continu une couche d'enduction sur une bande de matériau (1) circulant entre deux cylindres rotatifs (2, 3) s'appuyant l'un contre l'autre, ayant une vitesse de rotation égale à la vitesse de défilement de la bande (1) et dont l'un (3) d'eux est le cylindre applicateur de la couche d'enduction, du type comprenant une réserve (8) contenant un produit d'enduction, un premier rouleau (9) pour prélever en continu dans la réserve (8) une quantité dosée de produit, des moyens (Mᵢ, P) pour entraîner le rouleau préleveur (9) à une vitesse de rotation constante préréglée, et des moyens pour transférer le produit prélevé par le rouleau préleveur (9) jusque sur le cylindre applicateur (3), caractérisé en ce que les moyens de transfert comprennent un second rouleau (10) situé entre le rouleau préleveur (9) et le cylindre applicateur (3), qui s'étend parallèlement à ceux-ci mais s'appuie seulement contre le cylindre applicateur (3), et un troisième rouleau (11) s'appuyant contre le rouleau préleveur (9) et le second rouleau (10), le troisième rouleau (11) étant monté fou tandis que le second rouleau (10) est entraîné en rotation par des moyens (M₂) le faisant tourner dans le même sens que le rouleau préleveur (9).

2. Dispositif selon la revendication 1, caractérisé en ce qu'il comporte en outre des moyens (15; 17) pour régler la pression du troisième rouleau (11) sur les premier et second rouleaux (9, 10).

3. Dispositif selon la revendication 2, caractérisé en ce que le troisième rouleau (11) est porté à chacune de ses extrémités par des paliers (12) s'appuyant sur des leviers (13) articulés sur l'axe du rouleau préleveur (9), chaque palier étant déplaçable radialement par rapport au rouleau préleveur (9) sous l'action d'un premier vérin pneumatique (15), tandis que chaque levier (13) est susceptible de pivoter autour de l'axe du rouleau préleveur (9) sous l'action d'un second vérin pneumatique (17).

4. Dispositif selon l'une quelconque des revendications précédentes, caractérisé en ce que l'un au moins des rouleaux (9, 10, 11) renferme des moyens de chauffage.

5. Dispositif selon l'une quelconque des revendications précédentes, caractérisé en ce que le troisième rouleau (11) a une longueur égale à la largeur de la bande (1) et est plus court que les deux autres rouleaux (9,10) dont la longueur correspond à celle des cylindres (2,3).

6. Dispositif selon l'une quelconque des revendications précédentes, caractérisé en ce que la réserve de produit (8) s'étend entre le rouleau préleveur (9) et un rouleau (19) immobilisé en rotation et appliqué contre celui-ci par des moyens de serrage réglables.

## Patentansprüche

1. Vorrichtung zum kontinuierlichen Aufbringen einer dünnen Überzugsschicht auf ein Materialband (1), das zwischen zwei sich gegeneinander stützenden, rotierenden Zylindern (2, 3) mit einer Umlaufgeschwindigkeit umläuft, die gleich der Abspulgeschwindigkeit des Bandes (1) ist, und deren einer (3) der Auftragszylinder für die Überzugsschicht ist, des Typs mit einem Vorrat (8), der ein Überzugsprodukt enthält, einer ersten Walze (9) zum kontinuierlichen Abnehmen einer dosierten Produktmenge in dem Vorrat (8), Mitteln (Mᵢ, P) zum Mitnehmen der Abnehmerwalze (9) bei einer konstanten, voreingestellten Rotationsgeschwindigkeit, und Mitteln zum Übertragen des von der Abnehmerwalze (9) abgenommenen Produkts auf den Auftragszylinder (3), dadurch gekennzeichnet, daß die Übertragungsmittel eine zweite Walze (10), zwischen der Abnehmerwalze (9) und dem Auftragszylinder (3) gelegen, die sich parallel zu diesem erstreckt, sich aber nur gegen den Auftragszylinder (3) stützt, und eine dritte Walze (11) umfassen, die sich gegen die Abnehmerwalze (9) und die zweite Walze (10) stützt, wobei die dritte Walze (11) lose montiert ist, während die zweite Walze (10) durch Mittel (M₂) in Drehung versetzt wird, die sie sich im gleichen Sinne wie die Abnehmerwalze (9) drehen lassen.

2. Vorrichtung nach Anspruch 1, dadurch gekennzeichnet, daß sie außerdem Mittel (15; 17) zum Regeln des Drucks der dritten Walze (11) auf die erste und zweite Walze (9, 10) aufweist.

3. Vorrichtung nach Anspruch 2, dadurch gekennzeichnet, daß die dritte Walze (11) an jeden ihrer Enden von Lagern (12) getragen ist, die sich auf Hebel (13) stützen, die an der Achse der Abnehmerwalze (9) angelenkt sind, wobei jedes Lager radial zur Abnehmerwalze (9) unter der Einwirkung eines ersten pneumatischen Hebebocks (15) verschiebbar ist, während jeder Hebel (13) um die Achse der Abnehmerwalze (9) unter der Einwirkung eines zweiten pneumatischen Hebebocks (17) schwenkbar ist.

4. Vorrichtung nach irgend einem der vorhergehenden Ansprüche, dadurch gekennzeichnet daß wenigstens eine der Walzen (9, 10, 11) Heizeinrichtungen umfaßt.

5. Vorrichtung nach irgend einem der vorhergehenden Ansprüche, dadurch gekennzeichnet, daß die dritte Walze (11) eine Länge gleich der Breite des Bandes (1) hat und kürzer ist als die beiden anderen Walzen (9, 10), deren Länge der der Zylinder (2, 3) entspricht.

6. Vorrichtung nach irgend einem der vorhergehenden Ansprüche, dadurch gekennzeichnet, daß sich der Vorrat des Produkts (8) zwischen der Abnehmerwalze (9) und einer undrehbar gemachten und durch regelbare Klemmeinrichtungen gegen sie gesetzten Walze (19) erstreckt.

## Claims

1. A device for continually applying a coating layer to a strip of material (1) travelling between two rotating cylinders (2, 3) bearing one against the other, having a rotational speed equal to the travelling speed of the strip (1) and one (3) of which is the roller for applying the coating layer, of the type comprising a reserve (8) containing a coating product, a first roller (9) for continuously taking from the reserve (8) a controlled amount of product, means (Mi, P) for driving the take up roll, (9) at a constant preset rotational speed, and means for transferring the product taken by the take up roller (9) to the applicator cylinder (3), characterized in that transfer means comprise a second roller (10) situated between the take up roller (9) and the applicator cylinder (3), which extends parallel thereto but only bears against the applicator cylinder (3), and a third roller (11) bearing against the take up roller (9) and the second roller (10), the third roller (11) being mounted freely rotatable whereas the second roller (10) is rotated by means (MZ) causing it to rotate in the same direction as the take up roller (9).

2. The device according to claim 1, characterized in that it further comprises means (15; 17) for adjusting the pressure of the third roller (11) on the first and second rollers (9, 10).

3. The device according to claim 2, characterized in that the third roller (11) is supported at each of its ends by bearings (12) bearing on levers (13) pivotably mounted on the shaft of the take up roller (9), each bearing being radially moveable with respect to the take up roller (9) under the action of a first pneumatic cylinder (15), whereas each lever (13) is adapted to pivot about the shaft or the take up roller (9) under the action of a second pneumatic cylinder (17).

4. The device according to any one of the preceding claims, characterized in that one at least of the rollers (9, 10, 11) comprises heating means.

5. The device according to any one of the preceding claims, characterized in that the third roller (11) has a length equal to the width of the strip (1) and is shorter than the other two rollers (9, 10) whose length corresponds to that of the cylinders (2, 3).

6. The device according to any one of the preceding claims, characterized in that the reserve of product (8) extends between the take up roller (9) and a roller (19) secured against rotation and applied there against by adjustable clamping means.
